# EUROPÄISCHE PATENTANMELDUNG

(11) **EP 4 000 942 A1**
(43) Veröffentlichungstag der Anmeldung: **25.05.2022**
(21) Anmeldenummer: 20207800.2
(22) Anmeldetag: 16.11.2020
(51) Int. Cl.: B42D 25/369, B42D 25/364, B42D 25/328, B42D 25/29, B42D 25/355, B42D 25/47, G07D 7/04

(54) **SICHERHEITSELEMENT MIT MASCHINENLESBAREN SICHERHEITSMERKMALEN**

(71) Anmelder: Hueck Folien Gesellschaft m.b.H., 4342 Baumgartenberg (AT)
(72) Erfinder: Brandstetter, Gottfried, 4360 Grein (AT); Mayrhofer, Marco, 4320 Perg (AT)
(74) Vertreter: KLIMENT & HENHAPEL

(57) **Zusammenfassung**

Bei einem Sicherheitselement mit maschinenlesbaren Sicherheitsmerkmalen in Form von magnetischen Materialien unterschiedlicher Koerzitivfeldstärke, die in mehreren Druckfarben in mehreren Bereichen gleicher und/oder unterschiedlicher Remanenz auf einem Trägersubstrat vorliegen, wobei jeder Bereich aus einer Druckfarbe gebildet ist, die mindestens ein magnetisches Material umfasst, das ausgewählt ist aus magnetischen Materialien, welche die Koerzitivfeldstärke K1, K2 oder K3 aufweisen, sind mindestens drei verschiedene Bereiche vorgesehen, die von zueinander jeweils verschiedenen Druckfarben gebildet sind, wobei von den Druckfarben der mindestens drei Bereiche mindestens zwei Druckfarben jeweils nur ein einziges der magnetischen Materialien, welche die Koerzitivfeldstärke K1, K2 oder K3 aufweisen, umfassen und wobei mindestens eine Druckfarbe eine Mischung von mindestens zwei magnetischen Materialien, welche die Koerzitivfeldstärke K1, K2 oder K3 aufweisen, umfasst. Das Sicherheitselement ist schwierig zu reproduzieren, gestattet aber eine einfache Überprüfung der Echtheit.

## Beschreibung

Die Erfindung betrifft ein Sicherheitselement mit maschinenlesbaren Sicherheitsmerkmalen in Form von magnetischen Materialien unterschiedlicher Koerzitivfeldstärke, die in mehreren Druckfarben in mehreren Bereichen gleicher und/oder unterschiedlicher Remanenz auf einem Trägersubstrat vorliegen, sowie einen Datenträger oder ein Wertdokument, das ein solches Sicherheitselement aufweist.

Datenträger, Wert- und Ausweisdokumente, aber auch andere Wertgegenstände, wie etwa Markenartikel, werden zur Absicherung oft mit Sicherheitselementen versehen, die eine Überprüfung ihrer Echtheit gestatten und zugleich als Schutz vor unerlaubter Nachahmung dienen. Solche Sicherheitselemente sind häufig in Form eines Sicherheitsfadens ausgebildet, der ganz oder teilweise in ein Material des Datenträgers, Wertdokuments oder Artikels, zum Beispiel das Papier einer Banknote, eingebettet sein kann.

Um eine automatische Authentizitätsprüfung zu ermöglichen, sind Sicherheitselemente auch häufig mit maschinenlesbaren Codierungen versehen, deren Informationsgehalt erfasst und ausgewertet werden kann.

Aus dem Stand der Technik sind Sicherheitsfäden oder Sicherheitsstreifen bekannt, die magnetisches Material enthalten. Das magnetische Material kann dabei durchgehend oder nur bereichsweise, etwa in Form einer Codierung, aufgebracht sein. Zur magnetischen Codierung dient dabei in der Regel eine Abfolge von magnetischen und nicht magnetischen Bereichen, die für das jeweilige abgesicherte Objekt charakteristisch ist.

Außerdem ist es bekannt, für eine magnetische Codierung verschiedene magnetische Materialien zu verwenden, z.B. mit unterschiedlichen Koerzitivfeldstärken.

Die EP 0310707 A2 beschreibt ein Dokument mit magnetisch detektierbaren Sicherheitsmerkmalen, welche Bereiche mit variabler magnetischer Intensität aufweisen, die durch Änderung der Schichtdicke oder der Konzentration des magnetischen Materials erhalten wird.

Die WO 2006/042667 A1 beschreibt Sicherheitselemente, die mindestens zwei magnetische Materialien aufweisen, wobei die magnetischen Materialien eine unterschiedliche Koerzitivfeldstärke besitzen. Die Materialien sind derart auf und/oder in dem Sicherheitselement angeordnet, dass ihre Remanenz gleich groß ist.

Aus der WO 2009/090676 A1 ist ein Sicherheitselement bekannt, auf dessen Substrat mindestens zwei magnetische Bereiche mit unterschiedlicher Koerzitivfeldstärke und gleicher oder unterschiedlicher Remanenz aufgebracht sind. Die Magnetbereiche sind derart angeordnet, dass sie mindestens drei unterschiedliche Codes erzeugen können.

In den bekannten Ausgestaltungen eines Sicherheitselements ist die in der maschinenlesbaren Codierung enthaltene Informationsmenge aber noch immer relativ begrenzt oder es bedarf zur Steigerung der Informationsmenge komplex gestalteter Magnetbereiche, deren Herstellung einen hohen Aufwand erfordert.

Die Erfindung stellt sich daher die Aufgabe, den Informationsgehalt des magnetischen Sicherheitselements noch weiter zu steigern und/oder dessen Fälschungssicherheit zu erhöhen. Gleichzeitig soll die Herstellung der Magnetbereiche bzw. deren Druck relativ einfach und kostengünstig möglich sein. Weiters soll ein Datenträger oder Wertdokument, insbesondere eine Banknote, bereitgestellt werden, deren Echtheit einfach überprüft werden kann, die jedoch schwierig zu reproduzieren ist.

Diese Aufgabe wird durch die Merkmale der unabhängigen Ansprüche gelöst. Weiterbildungen der Erfindung sind Gegenstand der Unteransprüche.

Gemäß der Erfindung sind bei einem gattungsgemäßen Sicherheitselement mit maschinenlesbaren Sicherheitsmerkmalen in Form von magnetischen Materialien unterschiedlicher Koerzitivfeldstärke, die in mehreren Druckfarben in mehreren Bereichen gleicher und/oder unterschiedlicher Remanenz auf einem Trägersubstrat vorliegen, wobei jeder Bereich aus einer Druckfarbe gebildet ist, die mindestens ein magnetisches Material umfasst, das ausgewählt ist aus magnetischen Materialien, welche die Koerzitivfeldstärke K1, K2 oder K3 aufweisen, mindestens drei verschiedene Bereiche vorgesehen, die von zueinander jeweils verschiedenen Druckfarben gebildet sind,
wobei von den Druckfarben der mindestens drei Bereiche mindestens zwei Druckfarben jeweils nur ein einziges der magnetischen Materialien, welche die Koerzitivfeldstärke K1, K2 oder K3 aufweisen, umfassen und wobei mindestens eine Druckfarbe eine Mischung von mindestens zwei magnetischen Materialien, welche die Koerzitivfeldstärke K1, K2 oder K3 aufweisen, umfasst.

Das erfindungsgemäße Sicherheitselements kann beispielsweise die folgenden Ausformungen der mindestens drei (d.h. auch 4 und mehr) verschiedenen Bereiche X - Y - Z aufweisen, wobei die Angaben K1, K2 und K3 für die Koerzitivfeldstärke des magnetischen Materials/der magnetischen Materialien steht bzw. stehen, das/die von der Druckfarbe bzw. des jeweiligen Bereichs umfasst ist bzw. sind und die Angabe von K1/K2 etc. für die Mischung der magnetischen Materialien steht, die von der Druckfarbe des jeweiligen Bereichs umfasst ist :
K1 - K2 - K1/K2
K1 - K2 - K1/K3
K1 - K2 - K2/K3
K1 - K3 - K1/K3
K1 - K3 - K1/K2
K1 - K3 - K2/K3
K2 - K3 - K1/K2
K2 - K3 - K2/K3
K2 - K3 - K1/K3
K2 - K3 - K1/K2/K3
K1 - K3 - K1/K2/K3
K1 - K2 - K1/K2/K3
K1 - K2 - K3 - K1/K2
K1 - K2 - K3 -K1/K3
K1 - K2 - K3 -K2/K3
K1 - K2 - K3 - K1/K2/K3

Vorzugsweise beträgt die Koerzitivfeldstärke K1 3500 Oe ± 30%, vorzugsweise ± 20%, besonders bevorzugt ± 10%, die Koerzitivfeldstärke K2 250 Oe ± 30%, vorzugsweise ± 20%, besonders bevorzugt ± 10%, und die Koerzitivfeldstärke K3 1000 Oe ± 30%, vorzugsweise ± 20%, besonders bevorzugt ± 10%.

Bei Materialien mit > 1500 Oe handelt es sich normalerweise um magnetische Materialien hoher Koerzitivfeldstärke und unter magnetischen Materialien niedriger Koerzitivfeldstärke werden im Allgemeinen Materialien verstanden, die eine Koerzitivfeldstärke von < 500 Oe aufweisen.

Die magnetischen Materialien mit den Koerzitivfeldstärken K1, K2 und K3 sind so gewählt, dass eine vollständige Aufmagnetisierung (Sättigung) erreicht werden kann (üblicherweise ist hierfür ein 3-fach stärkeres magnetisches Feld erforderlich, wobei die maximal mögliche Feldstärke dabei bei etwa 15.000 Oe liegt), aber gegenseitig keine Beeinflussung erfolgt.

Gemäß einer bevorzugten Ausführungsform ist mindestens ein Bereich A mit einer Druckfarbe vorgesehen, die magnetisches Material umfasst, das ausschließlich eine Koerzitivfeldstärke K1 aufweist, mindestens ein Bereich B mit einer Druckfarbe, die magnetisches Material umfasst, das ausschließlich eine Koerzitivfeldstärke K2 aufweist, und mindestens ein Bereich C mit einer Druckfarbe, die eine Mischung von zwei magnetischen Materialien mit den Koerzitivfeldstärken K1 und K2 umfasst, wobei die Koerzitivfeldstärke K1 3500 ± 300 Oe beträgt und die Koerzitivfeldstärke K2 275 ± 25 Oe beträgt.

Gemäß einer weiteren bevorzugten Ausführungsform ist
(a) mindestens ein Bereich A mit einer Druckfarbe vorgesehen, die magnetisches Material umfasst, das ausschließlich eine Koerzitivfeldstärke K1 aufweist, und/oder mindestens ein Bereich B mit einer Druckfarbe, die magnetisches Material umfasst, das ausschließlich eine Koerzitivfeldstärke K2 aufweist, und/oder mindestens ein Bereich D mit einer Druckfarbe, die magnetisches Material umfasst, das ausschließlich eine Koerzitivfeldstärke K3 aufweist, und
(b) mindestens ein Bereich C mit einer Druckfarbe vorgesehen, die eine Mischung von mindestens zwei der magnetischen Materialien mit den Koerzitivfeldstärken K1, K2 und K3 umfasst,
wobei die Koerzitivfeldstärke K1 3500 ± 300 Oe beträgt, die Koerzitivfeldstärke K2 275 ± 25 Oe beträgt und die Koerzitivfeldstärke K3 1000 ± 100 Oe beträgt.

Als Trägersubstrate kommen vorzugsweise flexible Kunststofffolien, auch Trägerfolien genannt, zum Einsatz. Hierbei kann es sich beispielsweise um PI (Polyimid), PP (Polypropylen), MOPP (monoaxial verstrecktes Polypropylen), PE (Polyethylen), PPS (Polyphenylensulfid), PEEK (Polyetheretherketon), PEK (Polyetherketon), PEI (Polyetherimid), PSU (Polysulfon), PAEK (Polyaryletherketon), LCP (Flüssigkristallpolymere - liquid crystal polymers), PEN (Polyethylennaphthalat), PBT (Polybutylenterephtalat), PET (Polyethylenterephthalat), PA (Polyamid), PC (Polycarbonat), COC (Cyclo-Olefin-Copolymere), POM (Polyoxymethylen), ABS (Acrylnitril-Butadien-Styrol), PVC (Polyvinylchlorid), PTFE (Polytetrafluorethylen), ETFE (Ethylentetrafluorethylen), PFA (Tetrafluorethylen-Perfluorpropylvinylether-Fluorcopolymer), MFA (Tetrafluormethylen-Perfluorpropylvinylether-Fluorcopolymer), PVF (Polyvinylfluorid), PVDF (Polyvinylidenfluorid), und EFEP (Ethylen-Tetrafluorethylen-Hexafluorpropylen-Fluorterpolymer) und/oder Mischungen und/oder Co-Polymere dieser Materialien handeln. Die Trägerfolien können transparent, transluzent, semiopak oder opak sein. Vorzugsweise ist das Trägersubstrat aus zumindest einem dieser Materialien hergestellt.

Die Dicke des Trägersubstrats kann dabei von 5 - 700 µm, bevorzugt 5 - 200 µm, besonders bevorzugt 5 - 50 µm, betragen.

Ferner können auch coextrudierte oder chemisch oder physikalisch vorbehandelte Kunststofffolien, zum Beispiel acrylatbeschichtete Kunststofffolien, als Trägersubstrat verwendet werden.

Gemäß einer anderen Ausführungsvariante können Metallfolien als Trägersubstrat dienen, beispielsweise AI-, Cu-, Sn-, Ni-, Fe- oder Edelstahlfolien mit einer Dicke von 5-200 µm, vorzugsweise 10-80 µm, besonders bevorzugt 20-50 µm. Die Folien können oberflächenbehandelt, beschichtet oder kaschiert, zum Beispiel mit Kunststoffen, oder lackiert sein.

Als Trägersubstrate eignen sich weiters Papier oder Verbunde mit Papier, beispielsweise Verbunde von Papier mit Kunststoffen mit einem Flächengewicht von 20-500 g/m², vorzugsweise 40-200 g/m².

Das Trägersubstrat kann gegebenenfalls mit einem Haftvermittler beschichtet sein.

Die erfindungsgemäßen Sicherheitsmerkmale können dabei auf das Trägersubstrat aufgebracht werden, um ein Sicherheitselement zu bilden. Dieses Sicherheitselement kann anschließend konfektioniert werden und als Streifen, Faden oder Patch in einen Datenträger oder ein Wertdokument zumindest teilweise eingebettet oder auf diesen/dieses appliziert werden.

Es ist auch möglich, das Sicherheitselement als Transferelement auszubilden, wobei nach der Applikation auf den Datenträger oder das Wertdokument das Trägersubstrat abgezogen werden kann. Zur Erleichterung des Abziehens des Trägersubstrats kann dabei auf dem Trägersubstrat und unter dem auf dem Trägersubstrat vorhandenem Schichtaufbau eine Releaseschicht vorgesehen sein.

Alternativ können die Sicherheitsmerkmale aber auch direkt auf dem Datenträger oder dem Wertdokument erzeugt werden, indem an einer vorbestimmten Stelle des Datenträgers oder Wertdokuments die Druckfarben der mindestens drei verschiedenen Bereiche aufgedruckt werden.

In einer bevorzugten Ausführungsform sind von den Bereichen, gebildet von Druckfarben, die nur ein einziges der magnetischen Materialien umfassen, welche die Koerzitivfeldstärke K1, K2 oder K3 aufweisen, mehr als zwei vorgesehen und/oder ist von dem Bereich, gebildet von einer Druckfarbe, die eine Mischung von mindestens zwei magnetischen Materialien umfasst, welche die Koerzitivfeldstärke K1, K2 oder K3 aufweisen, mehr als einer vorgesehen.

Jeweils einer von den mindestens drei verschiedenen Bereichen erlaubt zwar bereits eine Codierung auf mehreren Ebenen, doch kann, zum Beispiel aus Gründen der Sicherheit eine weitere Steigerung des Informationsgehalts vorteilhaft sein, der durch weitere Bereiche erzielt wird.

Bevorzugt sind magnetische Materialien im Sicherheitselement nur in den mindestens drei verschiedenen Bereichen vorhanden.

Gemäß einer weiteren Ausführungsform ist das Mischungsverhältnis der magnetischen Materialien in den Bereichen, gebildet von einer Druckfarbe, die eine Mischung von mindestens zwei magnetischen Materialien umfasst, welche die Koerzitivfeldstärke K1, K2 oder K3 aufweisen, identisch und/oder unterschiedlich, vorzugsweise in all diesen Bereichen identisch.

Wenn nur eine einzige Druckfarbe mit einem definiertem Mischungsverhältnis von K1, K2 und/oder K3 zum Einsatz kommt, hat dies den Vorteil der einfachen und kostengünstigen Herstellung, da bei Verwendung einer einzigen Druckfarbe für diesen Bereich, verglichen mit dem Übereinanderdrucken von mehreren Druckfarben, keine Produktionsschwankungen Einfluss nehmen können. Darüber hinaus kann die gleiche Druckfarbe zur Speisung mehrere Druckzylinder verwendet werden.

Zur Verbesserung der Sicherheit können für diesen Bereich aber auch mehrere unterschiedliche Druckfarben zum Einsatz kommen, wobei unterschiedliche Druckfarben jeweils unterschiedliche Mischungsverhältnisse der magnetischen Materialien mit den Koerzitivfeldstärken K1, K2 und/oder K3 aufweisen.

Das Mischungsverhältnis der magnetischen Materialien in den Bereichen, gebildet von einer Druckfarbe, die eine Mischung von mindestens zwei magnetischen Materialien umfasst, welche die Koerzitivfeldstärke K1, K2 oder K3 aufweisen, ist in einer Ausführungsform von 20 : 1 bis 1 : 20 gewählt.

In einer weiteren Ausführungsform weisen die Druckfarben, welche die Bereiche bilden, gleiche und/oder unterschiedliche Schichtdicke auf.

Durch verschieden dick aufgebrachte magnetische Materialien bzw. Druckfarben wird eine unterschiedliche Signalstärke hervorgerufen, womit die maschinenlesbare Codierung durch eine zusätzliche Ebene erweitert werden kann.

Da das Mischungsverhältnis der magnetischen Materialien mit den Koerzitivfeldstärken K1, K2 und K3 beim Druck unabhängig von der Dicke der aufgebrachten Druckfarbe konstant bleibt, entstehen bei gleichem Verhältnis der Koerzitivfeldstärken zueinander auch Magnetbereiche unterschiedlicher Remanenz, wenn die Druckfarbe des Bereichs C in unterschiedlicher Dicke aufgebracht wird.

Eine Steigerung des Informationsgehalts der magnetischen Codierung durch Erzielung einer unterschiedlichen Signalstärke wird bei dem erfindungsgemäßen Sicherheitselement in einer weiteren bevorzugten Ausgestaltung der Erfindung dadurch erzielt, dass zumindest eine Druckfarbe in Form eines Rasters vorgesehen ist.

Gemäß einer bevorzugten Ausführungsform ist zumindest eine Druckfarbe als Halbtonraster vorgesehen, vorzugsweise sind unterschiedliche Halbtonraster vorgesehen.

Die Rasterung ist auf dem Gebiet der Drucktechnik eine wohlbekannte Technologie. Ein Raster besteht im Wesentlichen aus einer Vielzahl von kleinen Punkten, die in einer bestimmten Größe und Häufigkeit auf dem Druckuntergrund aufgebracht werden. Bei einem Volltonraster ist die Gesamtfläche des Rasters gleichmäßig bedruckt, bei einem Halbtonraster ist die Fläche nur partiell bedeckt.

In der Praxis werden Raster mit einer dem Fachmann bekannten Rasterwalze erzeugt, in deren Oberfläche durch Stege getrennte Vertiefungen, sogenannte Näpfchen, einer bestimmten Form und Tiefe eingraviert sind, welche die Druckfarbe aufnehmen.

Eine Rasterung kann beispielsweise aber auch derart gestaltet sein, dass der Magnetbereich C jeweils aus einer Mehrzahl paralleler, sich in Längsrichtung erstreckender Magnetbahnen mit dazwischenliegenden Leerbahnen besteht, wobei die Magnetbahnen verschiedener Bereiche jeweils eine unterschiedlich große Abmessung in Querrichtung aufweisen.

In einer anderen Ausführungsform der Erfindung unterscheidet sich mindestens eine Druckfarbe in ihrer Konzentration an magnetischem Material / magnetischen Materialien von den anderen Druckfarben.

Durch die unterschiedlichen Konzentrationen werden die magnetischen Bereiche mit unterschiedlichen Remanenzen bzw. Signalstärken ausgestattet und können dadurch zu einer Steigerung des Informationsgehalts der magnetischen Codierung beitragen.

Grundsätzlich kann bei all diesen Ausführungsformen die gleiche oder eine unterschiedliche Remanenz der Bereiche vorgesehen werden. Um eine gleiche Signalintensität bzw. Remanenz zu erzielen, ist allerdings die Dicke/Rasterung/Konzentration des magnetischen Materials/der magnetischen Materialen bzw. der Druckfarbe entsprechend zu wählen.

Die Druckfarben, und damit die jeweiligen magnetischen Bereiche, können unmittelbar aneinander angrenzend und/oder beabstandet angeordnet sein.

In einer Ausführungsvariante ist vorgesehen, dass zueinander benachbarte, d.h. aneinandergrenzende, Bereiche durch unterschiedliche Druckfarben aufgebaut sind.

In einer weiteren Ausführungsvariante sind die Magnetbereiche voneinander beabstandet aufgebracht.

Es kann aber auch vorteilhaft sein, mehrere gleiche Druckfarben mit unterschiedlicher Dicke oder mehrere unterschiedliche Druckfarben (gleicher und/oder unterschiedlicher Dicke) und damit mehrere Bereiche in lateraler Richtung direkt aneinandergrenzend aufzubringen, wodurch eine Magnetbereichsgruppe entsteht. Mehrere Magnetbereichsgruppen selbst können dabei wieder beabstandet, vorzugsweise gleich beabstandet, oder benachbart auf dem Trägersubstrat angeordnet sein.

Dabei kann es weiters vorgesehen sein, dass die Druckfarben einer Magnetbereichsgruppe unterschiedliche Dicken aufweisen, wobei die Dicken vorzugsweise von einer Seite der Magnetbereichsgruppe zur gegenüberliegenden Seite hin zu- bzw. abnehmend verlaufen.

Die Kombination mit einer Rasterung ist ebenfalls möglich, wobei die Druckfarben einer Magnetbereichsgruppe durch eine unterschiedliche Rasterung gekennzeichnet sind, d.h. mehrere gleiche Druckfarben mit unterschiedlicher Rasterung oder mehrere unterschiedliche Druckfarben gleicher und/oder unterschiedlicher Rasterung.

Die Rasterung stellt aber auch für sich alleine, d.h. unabhängig von anderen Formen der Ausbildung von Bereichen mit einzelnen magnetischen Materialien, wie sie oben beschrieben sind, eine vorteilhafte Möglichkeit dar, einen magnetischen Sicherheitscode bei Datenträgern oder Wertdokumenten vorzusehen. Gemäß einem weiteren, unabhängigen Aspekt der Erfindung können einzelne oder mehrere gleiche und/oder unterschiedliche Formen der Rasterung, z.B. die oben angeführten Vollton/Halbtonraster und die Rasterung mit parallelen Magnetbahnen, mit gleicher oder unterschiedlicher Remanenz bei Mischungen von mindestens zwei magnetischen Materialien, wobei diese Mischungen das gleiche oder unterschiedliche Mischungsverhältnisse der mindestens zwei magnetischen Materialien aufweisen können, eingesetzt werden, um Magnetbereiche für ein Sicherheitselement mit maschinenlesbaren Sicherheitsmerkmalen in Form von magnetischen Materialien zu bilden. Die Koerzitivfeldstärke der für die Rasterung(en) eingesetzten magnetischen Materialien kann dabei gleich oder unterschiedlich sein, je nachdem wie umfangreich die magnetische Codierung gestaltet werden soll. Varianten mit unterschiedlichen Dicken der für die Rasterung eingesetzten Druckfarbe(n) und Weiterbildungen in Form von Magnetbereichsgruppen und deren Varianten, wie sie oben beschrieben sind, sind gleichfalls möglich. Die Koerzitivfeldstärken der magnetischen Materialien sind bei diesem Aspekt zudem nicht auf K1, K2 und K3 beschränkt sondern können auch einen anderen Wert als K1, K2 oder K3 aufweisen.

Insbesondere kann die Rasterung beispielsweise bei einer Variante zum Einsatz kommen, bei der zumindest zwei Druckfarben mit jeweils unterschiedlichen Mischungsverhältnissen der magnetischen Materialien in zumindest zwei Bereichen auf einem Trägersubstrat in gleicher und/oder unterschiedlicher Dicke vorgesehen sind. Die Rasterung kann hierbei für mindestens eine der zumindest zwei Druckfarben oder zusätzlich in einer weiteren Druckfarbe eingesetzt werden.

Ferner kann die Rasterung vorteilhaft bei einer Variante Anwendung finden, bei der mehrere gleiche und/oder unterschiedliche Druckfarben (unterschiedliche Druckfarben: Druckfarben mit unterschiedlichen Mischungsverhältnissen der mindestens zwei magnetischen Materialien unterschiedlicher Koerzitivfeldstärke) unterschiedlicher Dicke unmittelbar aneinander angrenzend auf einem Trägersubstrat angeordnet sind und derart eine Magnetbereichsgruppe ausbilden. Auch hierbei kann die Rasterung für eine oder mehrere Druckfarben der Magnetbereichsgruppe und alternativ auch in einer von der Magnetbereichsgruppe separaten bzw. unabhängigen Druckfarbe verwendet werden.

Die Rasterung als solche kann aber auch mit einer oder mehreren Magnetbereichsgruppen, die von unterschiedlichen Druckfarben gleicher Dicke gebildet werden, kombiniert und/oder zusätzlich dazu vorgesehen werden.

In gleicher Weise lässt sich auch die Konzentration an magnetischem Material / magnetischen Materialien in der Druckfarbe für die Erzeugung unterschiedlicher magnetischer Merkmale einsetzen. Auch die unterschiedliche Konzentration kann bei einer Variante zum Einsatz kommen, bei der zumindest zwei Druckfarben mit jeweils unterschiedlichen Mischungsverhältnissen der magnetischen Materialien in zumindest zwei Bereichen auf einem Trägersubstrat in gleicher und/oder unterschiedlicher Dicke vorgesehen sind. Der Konzentrationsunterschied kann hierbei für mindestens eine der zumindest zwei Druckfarben oder zusätzlich in einer weiteren Druckfarbe eingesetzt werden.

Auch bei der Variante, bei der mehrere gleiche und/oder unterschiedliche Druckfarben unterschiedlicher Dicke unmittelbar aneinander angrenzend auf einem Trägersubstrat angeordnet sind und derart eine Magnetbereichsgruppe ausbilden, lässt sich der Konzentrationsunterschied in der Druckfarbe als Merkmal des magnetischen Codes einsetzen. Wie auch bei der Rasterung kann die unterschiedliche Konzentration an magnetischem Material / magnetischen Materialien für eine oder mehrere Druckfarben der Magnetbereichsgruppe und alternativ auch in einer von der Magnetbereichsgruppe separaten bzw. unabhängigen Druckfarbe eingesetzt werden sowie mit einer oder mehreren Magnetbereichsgruppen, die von unterschiedlichen Druckfarben gleicher Dicke gebildet werden, kombiniert und/oder zusätzlich dazu vorgesehen werden.

Gemäß den einzelnen Aspekten der Erfindung kann das Sicherheitselement in einer anderen Ausgestaltung weitere Schichten mit Sicherheitsmerkmalen aufweisen. So kann beispielsweise auf dem Trägersubstrat unter und/oder über den Magnetschichtbereichen eine opake Schicht in Form einer reflektierenden Schicht oder einer Druckschicht, beispielsweise einer farbigen, schwarzen, oder weißen Druckschicht, vorgesehen werden, die vollflächig oder partiell aufgebracht werden kann.

Unter einer reflektierenden Schicht wird in diesem Zusammenhang beispielsweise eine metallische Schicht aus AI, Cu, Ag, Au, Pd, Pt, Sn, In oder deren Legierungen und dergleichen verstanden, die durch PVD- oder CVD-Verfahren, durch Sputtern, Elektronenstrahlverdampfung oder dergleichen aufgebracht sein kann. Unter einer reflektierenden Schicht wird beispielsweise auch eine metallisch erscheinende Schicht verstanden, wie beispielsweise eine Lack- oder Druckfarbenschicht, die metallische Pigmente oder Flakes, oder Pigmente oder Flakes aus Metallverbindungen, wie beispielsweise Metalloxiden, enthält. Diese Schichten werden vorzugsweise durch bekannte Druckverfahren, durch Aufrakeln oder Aufstreichen aufgebracht.

Darüber hinaus kann es sich bei der reflektierenden Schicht auch um eine HRI (High Refractive Index)-Schicht handeln. Solche HRI-Schichten weisen beispielsweise dielektrische Materialien mit einem Brechungsindex von größer oder gleich 1,65 auf, z.B Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere. Diese Materialien können entweder aufgedampft oder aufgedruckt (vor allem die Monomere und Polymere) werden.

Eine partiell aufgebrachte reflektierende Schicht bzw. eine Druckschicht kann vorzugsweise Aussparungen in Form von Buchstaben, Zahlen, Mustern, Zeichen, Symbolen, Linien und dergleichen aufweisen.

Die Aussparungen in der reflektierenden Schicht sind dabei vorzugsweise so angeordnet, dass sie in den magnetschichtfreien Bereichen liegen. Dadurch werden einerseits die Magnetschichtbereiche visuell abgedeckt, so dass sie auch bei Betrachtung im Durchlicht nicht erkennbar sind, andererseits entsteht durch die im Durchlicht erkennbaren Aussparungen in der metallischen bzw. metallisch erscheinenden Schicht bzw. der Druckschicht ein zusätzliches Sicherheitsmerkmal.

Eine derartige reflektierende Schicht kann alternativ auf der den Magnetbereichen gegenüberliegenden Seite des Trägersubstrats oder auf beiden Seiten des Trägersubstrats vorgesehen sein.

Für den Fall, dass die reflektierende Schicht auf derselben Seite des Trägersubstrats unter und/oder über den Magnetbereichen vorgesehen ist, kann es zweckmäßig sein, zwischen dieser Schicht und den Magnetbereichen eine Schutzschicht vorzusehen, um eine gegenseitige Beeinflussung der magnetischen Schicht und der metallischen Schicht zu verhindern. Durch die Schutzschicht werden beispielsweise Korrosionserscheinungen, insbesondere wenn das Sicherheitselement Feuchtigkeit ausgesetzt ist, verhindert, insbesondere wenn die Schicht metallisch ist oder metallische Pigmente oder Flakes beinhaltet.

Diese Schutzschicht kann als dünne Folie ausgeführt sein, aber auch als Schutzlackschicht.

Ferner können auf dem Trägersubstrat oder im Schichtaufbau auch optisch variable Sicherheitsmerkmale vorliegen, beispielsweise diffraktive Strukturen, wie Oberflächenreliefs, Hologramme, Beugungsgitter und dergleichen, oder auch Schichten, die einen blickwinkelabhängigen Farbwechseleffekt aufweisen. Derartige Sicherheitsmerkmale mit blickwinkelabhängigen Farbwechseleffekten werden beispielsweise durch Dünnschichtelemente, die eine Reflexionsschicht, eine dielektrischen Abstandsschicht und eine Absorberschicht aufweisen, oder durch cholesterische Flüssigkeitskristallschichten, kombiniert mit einer dunklen, vorzugsweise schwarzen Druckschicht oder Metallisierung, gebildet. Es können aber auch Druckschichten mit Interferenzpigmenten oder flüssigkristallinen Pigmenten zur Herstellung einer Schicht mit blickwinkelabhängigem Farbwechseleffekt verwendet werden.

Ferner kann das Sicherheitselement gegebenenfalls weitere farbige, schwarze, graue oder weiße Druckschichten aufweisen.

Alle diese Sicherheitsmerkmale können vollflächig oder partiell auf einer oder beiden Seiten des Trägersubstrats aufgebracht werden. Dabei können die Sicherheitsmerkmale register- und/oder passergenau, beispielsweise zu den Magnetbereichen, aufgebracht werden.

Unter dem Begriff registergenau bzw. passergenau wird eine definierte Position der Merkmale zueinander verstanden.

Diese Sicherheitsmerkmale können auch derart aufgebracht werden, dass sie zumindest teilweise in den magnetschichtfreien Bereichen liegen bzw. diese zumindest teilweise verdecken.

Die weiteren Sicherheitsmerkmale können auch auf einem zweiten Trägersubstrat bereitgestellt werden und durch Laminieren oder Kaschieren mit dem Schichtaufbau, auf dem die Magnetbereiche liegen, verbunden werden. Gegebenenfalls kann dann das zweite Trägersubstrat abgezogen werden.

Zweckmäßigerweise kann das Sicherheitselement ein- und/oder beidseitig mit einer Schutzlackschicht versehen werden, um die auf dem Sicherheitselement vorhandenen Sicherheitsmerkmale gegen mechanische, physikalische und/oder chemische Einflüsse zu schützen.

Die Schutzlackschicht kann beispielsweise auf Basis von Nitrocellulose, Acrylaten und deren Copolymeren, Polyamiden und deren Copolymeren Polyvinylchloriden und deren Copolymeren aufgebaut sein oder aus einem vernetzenden Lack bestehen.

Ferner kann das Sicherheitselement ein- oder beidseitig mit einer Kleberschicht versehen werden, um eine Festlegung auf oder in einem Datenträger oder Wertdokument zu ermöglichen. Diese Kleberschicht kann entweder in Form einer Heißsiegel-, Kaltsiegel- oder Selbstklebebeschichtung ausgeführt sein.

Die Schutzlackschicht und/oder die Kleberschicht können auch pigmentiert sein, wobei als Pigmente alle bekannten Pigmente oder Farbstoffe, beispielsweise TiO₂, ZnS, Kaolin, ATO, FTO, Aluminium, Chrom- und Siliziumoxide oder beispielsweise organische Pigmente wie Phthalocyaninblau, i-Indolidgelb, Dioxazinviolett und dergleichen verwendet werden können. Ferner können lumineszierende Farbstoffe bzw. Pigmente, die im sichtbaren, im UV-Bereich oder im IR-Bereich fluoreszieren bzw. phosphoreszieren, Effektpigmente wie Flüssigkeitskristalle, Perlglanz, Bronzen und/oder Multilayer-Farbumschlagpigmente und wärmeempfindliche Farben bzw. Pigmente zugegeben werden. Diese sind in allen möglichen Kombinationen einsetzbar. Zusätzlich können auch lumineszierende Pigmente allein oder in Kombination mit anderen Farbstoffen und/oder Pigmenten eingesetzt werden.

Die Erfindung betrifft ferner einen Datenträger oder ein Wertdokument, der/das ein Sicherheitselement nach einem wie oben beschriebenen Aspekt aufweist, wobei das Sicherheitselement vorzugsweise in Form eines Fadens, Streifen oder Patches zumindest teilweise in den Datenträger oder in das Wertdokument eingebettet oder auf den Datenträger oder das Wertdokument appliziert ist.

Die Erfindung wird nachfolgend anhand der Zeichnung näher erläutert, wobei
Fig. 1 eine Ausführungsform eines erfindungsgemäßen Sicherheitselements in schematischer Darstellung
Fig. 2 eine andere Ausführungsform eines erfindungsgemäßen Sicherheitselements in schematischer Darstellung,
Fig. 3 eine weitere Ausführungsform eines erfindungsgemäßen Sicherheitselements in schematischer Darstellung,
Fig. 4 eine alternative Ausführungsform eines erfindungsgemäßen Sicherheitselements in schematischer Darstellung,
Fig. 5 in schematischer Darstellung eine Ausgestaltung eines erfindungsgemäßen Sicherheitselements in Form eines Sicherheitsfadens und
Fig. 6 in schematischer Darstellung eine alternative Gestaltung eines erfindungsgemäßen Sicherheitselements in Form eines Sicherheitsfadens zeigen.

Die in Fig. 1 dargestellte Ausführungsform zeigt ein Sicherheitselement, umfassend ein Trägersubstrat 1, auf dem voneinander gleich beabstandete Magnetbereiche A, B und C aufgebracht sind.

Die beiden Magnetbereiche A sind von einer Druckfarbe gebildet, die magnetisches Material umfasst, das ausschließlich eine Koerzitivfeldstärke K1 aufweist (schraffiert dargestellt). Der Magnetbereich B wiederum ist von einer Druckfarbe gebildet, die magnetisches Material umfasst, das ausschließlich eine Koerzitivfeldstärke K2 aufweist (mit "+"-Symbolen gekennzeichnet). Zwischen einem der zwei Bereiche A und dem Bereich B befindet sich ein Magnetbereich C, der von einer Druckfarbe gebildet ist, die eine Mischung von zwei magnetischen Materialien mit den Koerzitivfeldstärken K1 und K2 umfasst, wobei K1 beispielsweise 3500 ± 300 Oe und K2 275 ± 25 Oe beträgt.

Zur Verdeutlichung des Mischungsverhältnisses und zur besseren Unterscheidung von den Bereichen A und B sind die magnetischen Materialen mit den Koerzitivfeldstärken K1 und K2 des Bereichs C getrennt voneinander dargestellt, es ist jedoch zu verstehen, dass diese beiden magnetischen Materialien homogen vermischt sind und im gesamten Bereich C in einem definierten Mischungsverhältnis vorliegen.

In der Ausführungsform der Fig. 1 weisen sämtliche magnetischen Bereiche dieselbe Breite auf und haben auch dieselbe Dicke.

In Fig. 2 ist eine zur Fig. 1 analoge Ausführungsform dargestellt, bei der anstelle eines zweiten Bereichs A ein zweiter Bereich C vorgesehen ist, der ein anderes Mischungsverhältnis der Materialien mit den Koerzitivfeldstärken K1 und K2 aufweist als der erste Bereich C. Im Unterschied zur Ausführungsform der Fig. 1 sind die magnetischen Bereiche A, B und C nicht alle gleich beabstandet, sondern weisen unterschiedlich breite magnet(schicht)freie Zonen zwischen einander auf. Auch die Dicke der die Bereiche A, B und C, bildenden Druckfarben variiert untereinander. Im Ergebnis kommt es daher zur Ausbildung unterschiedlicher Remanenzen der einzelnen Magnetbereiche.

Es ist aber ebenso möglich, den Abstand zwischen den Bereichen A, B und C und die Dicke der magnetischen Bereiche im ganzen Sicherheitselement oder auch nur in Teilen davon gleich groß zu belassen.

Gemäß einer anderen (nicht dargestellten) Ausführungsform kann neben den Bereichen A und B auch mindestens ein Bereich D vorgesehen sein, der von einer Druckfarbe gebildet ist, die magnetisches Material mit einer Koerzitivfeldstärke K3 umfasst. Bei dieser Ausführungsform betragen die Koerzitivfeldstärken K1, K2 und K3 vorzugsweise 3500 ± 300 Oe, 275 ± 25 Oe und 1000 ± 100 Oe. Bezüglich der Ausbildung des Bereichs D, z.B. in Bezug auf Dicke und Breite oder auch Abstand, stehen dieselben Möglichkeiten wir für Bereiche A und B zur Verfügung.

Es sind die verschiedensten Kombinationen von magnetischen Bereichen bzw. Druckfarben möglich, wobei sich diese z.B. durch Breite, Dicke , Anzahl, Remanenz, Abstand, etc. unterscheiden können.

Gemäß der in Fig. 3 dargestellten Ausführungsform sind die Bereiche A, B und C aneinander angrenzend vorgesehen und bilden so eine Magnetbereichsgruppe, wobei sich die Bereiche innerhalb der Gruppe in ihrer jeweiligen Breite unterscheiden und auch die Druckfarben der drei Bereiche in ihrer Dicke divergieren. Neben der Magnetbereichsgruppe ist ein einzelner Bereich A dargestellt, es können aber auch mehrere einzelne Bereiche A, B und/oder C oder aber nur weitere Magnetbereichsgruppen vorgesehen sein. Ebenso kann/können als Bestandteil der Magnetbereichsgruppe(n) oder als zusätzliche(r) Bereich(e) ein oder mehrere Bereiche D vorgesehen sein, wobei diese(r) z.B. in Bezug auf Dicke und Breite oder auch Abstand wie die Bereiche A und B ausgebildet sein kann/können.

Fig. 4 zeigt eine Ausführungsform eines Sicherheitselements, bei der zwei verschiedene Ausgestaltungen von Magnetbereichsgruppen, die sowohl unabhängig als auch gemeinsam als Sicherheitsmerkmal oder mit anderen Magnetbereichsgruppen oder Magnetbereichen eingesetzt werden können, dargestellt sind. Bei der links dargestellten Magnetbereichsgruppe sind nur Bereiche C vorgesehen, die jeweils dasselbe Mischungsverhältnis und dieselbe Breite, aber unterschiedliche Schichtdicken aufweisen, die eine stufenförmige, kontinuierliche Zu- bzw. Abnahme in eine Richtung zeigen. Alternativ können die Dicken der Druckfarben der einzelnen Bereiche C so ausgebildet sein, dass die Zu- oder Abnahme verlaufend erfolgt. Alle oder einzelne Bereiche C können auch unterschiedliche Mischungsverhältnisse aufweisen.

Im Unterschied zur linken Magnetbereichsgruppe umfasst die rechte Magnetbereichsgruppe, die ebenfalls einen stufenförmigen Verlauf der einzelnen Bereiche zeigt, nicht nur Druckfarben eines bestimmten Magnetbereichs sondern verschiedener Bereiche A, B und C, die überdies auch eine unterschiedliche Breite aufweisen. Ebenso können die einzelnen Bereiche ohne einen zu- bzw. abnehmenden Verlauf und/oder mit unterschiedlicher Breite ausgebildet sein. Gleichfalls ist anstelle der oder zusätzlich zu den Bereichen A und/oder B ein Bereich D möglich.

In der in Fig. 4 dargestellten Ausführungsform weist das Sicherheitselement ein mit einer partiellen Metallschicht versehenes Trägersubstrat 1 auf, auf dem eine Schutzschicht 2 und anschließend eine reflektierende Schicht 3 mit Aussparungen 4 aufgebracht ist. Die Schutzschicht 2 verhindert gegebenenfalls eine gegenseitige Beeinflussung von magnetischer Schicht und reflektierender Schicht, beispielsweise durch Korrosion, wenn das Sicherheitselement Feuchtigkeit ausgesetzt wird. Anstelle einer Schutzschicht aus Lack kann auch eine dünne polymere Schutzfolie verwendet werden, die mittels eines Kaschierklebers mit dem Aufbau verbunden wird.

Registergenau mit den reflektierenden Bereichen sind die Magnetbereichsgruppen angeordnet und registergenau zu den Aussparungen 4 in der reflektierenden Schicht 3 sind magnetschichtfreie Bereiche vorgesehen. Auf die Magnetbereichsgruppen ist jeweils eine Druckfarbe 5 ebenfalls registergenau zu den Magnetbereichen und der reflektierenden Schicht 3 aufgebracht. Die Druckfarbe 5 kann eine farbige Druckschicht sein, bevorzugt ist sie jedoch eine Druckfarbe mit metallischen Pigmenten, z.B. eine Farbe mit Al-Flakes, bzw. eine zweite aufgedampfte reflektierende Schicht.

Alternativ kann anstelle der reflektierenden Schicht 3 eine schwarze, weiße oder farbige Druckschicht vorgesehen sein. Anstelle des metallischen Trägersubstrats 1 und der Schutzschicht 2 kann auch eine transparente, semitransparente oder opake Kunststofffolie vorgesehen sein. In einer anderen, nicht dargestellten Ausführungsform kann die reflektierende Schicht 3 (oder die Druckschicht) mit Aussparungen 4 auch auf der, den Magnetbereichen bzw. Magnetbereichsgruppen gegenüberliegenden Seite des Trägersubstrats 1 vorgesehen sein. Die Aussparungen 4 können in Form von Buchstaben, Zahlen, Zeichen, Mustern, Symbolen oder Linien ausgebildet sein und auf diese Weise zusätzliche Sicherheitsmerkmale des Sicherheitselements ausbilden. Das Sicherheitselement kann zusätzlich auch auf einer Seite oder beidseitig mit einer Kleberschicht versehen sein, um die Verankerung in einem Wertdokument zu verbessern.

Außerdem kann das Sicherheitselement zusätzliche Sicherheitsmerkmale aufweisen, beispielsweise ein Dünnschichtelement mit Farbkippeffekt oder eine Lackschicht mit einer diffraktiven Struktur. Solche Elemente und deren Aufbau sind auf dem Fachgebiet bekannt.

Fig. 5 zeigt eine beispielhafte Gestaltung eines Sicherheitsfadens 6, bei der die Magnetbereiche A, B, C der Magnetcodierung nicht nur dieselbe Länge und Dicke aufweisen, sondern auch jeweils die gesamte Breite des Sicherheitsfadens 6 einnehmen. Die beiden Bereiche C unterscheiden sich allerdings in der Rasterung und weisen daher trotz der gleichen Breite eine unterschiedlich große Menge an magnetischem Material in Querrichtung auf. Während die Bereiche A und B vollflächig sind, bestehen die Magnetbereiche C jeweils aus einer Mehrzahl paralleler, sich in Längsrichtung erstreckender Bahnen 7 der das magnetische Material mit den Koerzitivfeldstärken K1 und K2 umfassenden Druckfarbe des Bereichs C. Aufgrund der zwischen den "Magnetbahnen" 7 liegenden Leerbahnen enthalten die Bereiche C eine geringere Materialmenge als die Bereiche A und B.

Anstelle der oder zusätzlich zu den Bereichen A und/oder B kann auch hier mindestens ein Bereich D vorgesehen sein. Ebenso ist es möglich, dass die Druckfarbe eines der Bereiche C nicht eine Mischung der magnetischen Materialien mit den Koerzitivfeldstärken K1 und K2 sondern der Materialien mit den Koerzitivfeldstärken K1 und K3 oder K2 und K3 oder sogar K1 +K2+K3 umfasst.

In der in Fig. 6 gezeigten Ausgestaltung des Sicherheitsfadens 6 ist eine alternative Form der Rasterung dargestellt. Die Druckfarbe des Bereichs C ist hier schematisch als Halbtonraster dargestellt. Dabei sind in bestimmten Bereichen der Rasterwalze bzw. des Druckzylinders keine Näpfchen zur Farbaufnahme vorgesehen, wodurch die bedruckte Fläche nur partiell mit Farbe bedeckt wird.

Kombiniert werden kann eine solche Vollton/Halbton-Rasterung auch mit einem auf dem Fachgebiet bekannten amplitudenmodulierten Raster, beispielsweise um Farbverläufe besser darstellen zu können. Bei einem amplitudenmodulierten Raster variiert die Größe der Rasterpunkte und erzeugt auf diese Weise verschiedene Tonwerte, wobei der Tonwert umso dunkler ist, je größer der Rasterpunkt ist. Bei einer frequenzmodulierten Rasterung, die anstelle der amplitudenmodulierten Rasterung oder zusätzlich zu dieser in Kombination mit der Vollton/Halbton-Rasterung verwendet werden kann, wird hingegen mit sehr feinen und immer gleich großen Rasterpunkten gedruckt, wobei sich deren Anzahl und Anordnung verändert. Die verschiedenen Tonwerte werden hier durch die unregelmäßige Verteilung der Rasterpunkte erzeugt.

In der beispielhaften Ausgestaltung der Fig. 6 ist nur die Breite der Bereiche A, B und C gleich, wohingegen deren Länge unterschiedlich ist. Eine umgedrehte Ausführung von Länge und Breite ist aber ebenfalls denkbar. Ebenso ist es möglich, anstelle des Bereichs C die Druckfarbe des Bereichs B oder A in Form eines Rasters vorzusehen. Dasselbe gilt auch für einen gegebenenfalls vorhandenen Bereich D.

Die erfindungsgemäßen Sicherheitselemente sind gegebenenfalls nach entsprechender Konfektionierung in Form von Fäden, Streifen oder Patches zur zumindest teilweisen Einbettung in oder zur Applikation auf Datenträgern, insbesondere Wertdokumenten, wie Ausweisen, Karten, Banknoten oder Etiketten, Siegeln und dergleichen, geeignet. Ferner können die erfindungsgemäßen Sicherheitselemente in Form eines Streifens oder Patches auch zum Verschließen einer Durchbrechung in einem Datenträger verwendet werden.

Sämtliche in den Figuren dargestellte Ausführungsformen der Erfindung sind nicht auf die gezeigten Ausbildungen beschränkt und können in jeder erdenklichen und möglichen Kombination, die dem Fachmann anhand der Beschreibung ersichtlich wird, untereinander variiert und realisiert werden.

## Patentansprüche

1. Sicherheitselement mit maschinenlesbaren Sicherheitsmerkmalen in Form von magnetischen Materialien unterschiedlicher Koerzitivfeldstärke, die in mehreren Druckfarben in mehreren Bereichen gleicher und/oder unterschiedlicher Remanenz auf einem Trägersubstrat vorliegen, wobei jeder Bereich aus einer Druckfarbe gebildet ist, die mindestens ein magnetisches Material umfasst, das ausgewählt ist aus magnetischen Materialien, welche die Koerzitivfeldstärke K1, K2 oder K3 aufweisen, **dadurch gekennzeichnet, dass** mindestens drei verschiedene Bereiche vorgesehen sind, die von zueinander jeweils verschiedenen Druckfarben gebildet sind,
wobei von den Druckfarben der mindestens drei Bereiche mindestens zwei Druckfarben jeweils nur ein einziges der magnetischen Materialien, welche die Koerzitivfeldstärke K1, K2 oder K3 aufweisen, umfassen und
wobei mindestens eine Druckfarbe eine Mischung von mindestens zwei magnetischen Materialien, welche die Koerzitivfeldstärke K1, K2 oder K3 aufweisen, umfasst.

2. Sicherheitselement nach Anspruch 1, **dadurch gekennzeichnet, dass** die Koerzitivfeldstärke K1 3500 Oe ± 30%, vorzugsweise ± 20%, besonders bevorzugt ± 10% beträgt, die Koerzitivfeldstärke K2 250 Oe ± 30%, vorzugsweise ± 20%, besonders bevorzugt ± 10% beträgt und die Koerzitivfeldstärke K3 1000 Oe ± 30%, vorzugsweise ± 20%, besonders bevorzugt ± 10%, beträgt.

3. Sicherheitselement nach Anspruch 1 oder 2, **dadurch gekennzeichnet, dass** mindestens ein Bereich A mit einer Druckfarbe vorgesehen ist, die magnetisches Material umfasst, das ausschließlich eine Koerzitivfeldstärke K1 aufweist, mindestens ein Bereich B mit einer Druckfarbe vorgesehen ist, die magnetisches Material umfasst, das ausschließlich eine Koerzitivfeldstärke K2 aufweist, und mindestens ein Bereich C mit einer Druckfarbe vorgesehen ist, die eine Mischung von zwei magnetischen Materialien mit den Koerzitivfeldstärken K1 und K2 umfasst, wobei die Koerzitivfeldstärke K1 3500 ± 300 Oe beträgt und die Koerzitivfeldstärke K2 275 ± 25 Oe beträgt.

4. Sicherheitselement nach Anspruch 1 oder 2, **dadurch gekennzeichnet, dass**
(a) mindestens ein Bereich A mit einer Druckfarbe vorgesehen ist, die magnetisches Material umfasst, das ausschließlich eine Koerzitivfeldstärke K1 aufweist, und/oder
mindestens ein Bereich B mit einer Druckfarbe vorgesehen ist, die magnetisches Material umfasst, das ausschließlich eine Koerzitivfeldstärke K2 aufweist, und/oder mindestens ein Bereich D mit einer Druckfarbe vorgesehen ist, die magnetisches Material umfasst, das ausschließlich eine Koerzitivfeldstärke K3 aufweist, und
(b) mindestens ein Bereich C mit einer Druckfarbe vorgesehen ist, die eine Mischung von mindestens zwei der magnetischen Materialien mit den Koerzitivfeldstärken K1, K2 und K3 umfasst,
wobei die Koerzitivfeldstärke K1 3500 ± 300 Oe beträgt, die Koerzitivfeldstärke K2 275 ± 25 Oe beträgt und die Koerzitivfeldstärke K3 1000 ± 100 Oe beträgt.

5. Sicherheitselement nach einem der vorhergehenden Ansprüche, **dadurch gekennzeichnet, dass** von den Bereichen, gebildet von Druckfarben, die nur ein einziges der magnetischen Materialien umfassen, welche die Koerzitivfeldstärke K1, K2 oder K3 aufweisen, mehr als zwei vorgesehen sind und/oder von dem Bereich, gebildet von einer Druckfarbe, die eine Mischung von mindestens zwei magnetischen Materialien umfasst, welche die Koerzitivfeldstärke K1, K2 oder K3 aufweisen, mehr als einer vorgesehen ist.

6. Sicherheitselement nach einem der vorhergehenden Ansprüche, **dadurch gekennzeichnet, dass** magnetische Materialien im Sicherheitselement nur in den mindestens drei verschiedenen Bereichen vorhanden sind.

7. Sicherheitselement nach der vorhergehenden Ansprüche, **dadurch gekennzeichnet, dass** das Mischungsverhältnis der magnetischen Materialien in den Bereichen, gebildet von einer Druckfarbe, die eine Mischung von mindestens zwei magnetischen Materialien umfasst, welche die Koerzitivfeldstärke K1, K2 oder K3 aufweisen, identisch und/oder unterschiedlich ist.

8. Sicherheitselement nach einem der vorhergehenden Ansprüche, **dadurch gekennzeichnet, dass** die Druckfarben gleiche und/oder unterschiedliche Schichtdicke aufweisen.

9. Sicherheitselement nach einem der vorhergehenden Ansprüche, **dadurch gekennzeichnet, dass** zumindest eine Druckfarbe in Form eines Rasters vorgesehen ist.

10. Sicherheitselement nach einem der vorhergehenden Ansprüche, **dadurch gekennzeichnet, dass** zumindest eine Druckfarbe als Halbtonraster vorgesehen ist.

11. Sicherheitselement nach einem der vorhergehenden Ansprüche, **dadurch gekennzeichnet, dass** sich mindestens eine Druckfarbe in ihrer Konzentration an magnetischem Material / magnetischen Materialien von den anderen Druckfarben unterscheidet.

12. Sicherheitselement nach einem der vorhergehenden Ansprüche, **dadurch gekennzeichnet, dass** die Druckfarben unmittelbar aneinander angrenzend und/oder beabstandet angeordnet sind.

13. Sicherheitselement nach einem der vorhergehenden Ansprüche, **dadurch gekennzeichnet, dass** das Mischungsverhältnis der magnetischen Materialien in den Bereichen, gebildet von einer Druckfarbe, die eine Mischung von mindestens zwei magnetischen Materialien umfasst, welche die Koerzitivfeldstärke K1, K2 oder K3 aufweisen, von 20 : 1 bis 1 : 20 gewählt ist.

14. Datenträger oder Wertdokument, aufweisend ein Sicherheitselement nach einem der Ansprüche 1 bis 15.

15. Datenträger oder Wertdokument nach Anspruch 16, **dadurch gekennzeichnet, dass** das Sicherheitselement in Form eines Fadens, Streifen oder Patches zumindest teilweise in den Datenträger oder in das Wertdokument eingebettet oder auf den Datenträger oder das Wertdokument appliziert ist.
